# EUROPÄISCHE PATENTSCHRIFT

(11) **EP 1 123 641 B1**
(45) Veröffentlichungstag und Bekanntmachung des Hinweises auf die Patenterteilung: **01.06.2005**
(21) Anmeldenummer: 99952541.3
(22) Anmeldetag: 08.10.1999
(51) Int. Cl.: H05H 1/24, H01T 2/02

(54) **GASGEFÜLLTER TEILCHENBESCHLEUNIGER MIT EINER GEPULSTEN PLASMAQUELLE**
GAS-FILLED PARTICLE ACCELERATOR WITH A PULSED PLASMA SOURCE
ACCELERATEUR DE PARTICULES REMPLI DE GAZ POURVU D'UNE SOURCE DE PLASMA PULSEE

(30) Priorität: 29.10.1998 DE 19849894
(43) Veröffentlichungstag der Anmeldung: 16.08.2001
(73) Patentinhaber: Forschungszentrum Karlsruhe GmbH, 76133 Karlsruhe (DE)
(72) Erfinder: SÖHNER, Michael, D-76689 Karlsdorf-Neuthard (DE); FREY, Wolfgang, D-76137 Karlsruhe (DE); SCHULTHEISS, Christoph, D-76327 Berghausen (DE)
(86) Internationale Anmeldenummer: PCT/EP1999/007557
(87) Internationale Veröffentlichungsnummer: WO 2000/027170

(56) Entgegenhaltungen:
- DE-U- 8 503 420
- US-A- 4 853 939
- TKOTZ ET AL.: "Pseudospark switches - technological aspects and applications" IEEE TRANSACTIONS ON PLASMA SCIENCE., Bd. 23, Nr. 3, Juni 1995 (1995-06), Seiten 309-317, XP002128728 IEEE INC. NEW YORK., US ISSN: 0093-3813
- RUTKOWSKI H L ET AL: "PROGRESS ON A 2 MV INJECTOR FOR A SCALED HIF ACCELERATOR EXPERIMENT" NUCLEAR INSTRUMENTS & METHODS IN PHYSICS RESEARCH, SECTION - A: ACCELERATORS, SPECTROMETERS, DETECTORS AND ASSOCIATED EQUIPMENT,NL,NORTH-HOLLAND PUBLISHING COMPANY. AMSTERDAM, Bd. A278, Nr. 1, 15. Mai 1989 (1989-05-15), Seite 206-212 XP000087352 ISSN: 0168-9002

## Beschreibung

Die Erfindung betrifft einen gasgefüllten Teilchenbeschleuniger mit einer gepulsten Plasmaquelle. Zur Erzeugung eines elektrisch geladenen Teilchenstrahls für einen gasgefüllten Teilchenbeschleuniger (siehe DE 42 08 764) ist ein Zündplasma ausreichender Dichte, das von einer Plasmaquelle bereitgestellt wird, notwendig.

Eine solche Plasmaquelle (siehe Figur 4) besteht aus einem Innenleiter, einem Außenleiter in der Form eines Kupferrohres und einem Teflon-Isolator, dabei dient der Teflon-Isolator zwischen Innen- und Außenleiter als Plasmaspender. Das Kupferrohr wird in den Hohlkathodenraum 4 des Teilchenbeschleunigers eingebracht. Der Außenleiter 3 des Rohres ist dabei mit dem Potential der Hohlkathode 2 verbunden. Der Innenleiter 6 wird beim Aufladen der Kondensatoren 12 über die Widerstände 15, 17 auf gleichem Potential gehalten wie der Außenleiter 3. Nachdem die Ladespannung erreicht ist, wird zum Einleiten des Zündvorgangs die Mittelelektrode durch das Zünden der Funkenstrecke 16 auf Massepotential gezogen. Dadurch kommt es zu einer Oberflächengleitentladung zwischen Außen- und Innenleiter entlang der Isolatoroberfläche, wodurch an der Oberfläche Isolatormaterial verdampft und ionisiert (Plasmabildung) wird.

Die Lebensdauer der Plasmaquelle ist für den industriellen Einsatz uninteressant gering, maximal 10⁵ - 10⁶ Zündvorgänge, da bei einem Zündvorgang sehr viel Isolatormaterial (Teflon) verdampft und ionisiert wird. Der Materialabtrag erfolgt in der Regel einseitig, so daß nach kurzer Betriebszeit, d. h. einigen 10⁵ Zündungen, Erosionskanäle in den Teflonisolator eingebrannt sind. Das Zündplasma wird dann nicht mehr an der Oberfläche des Triggers erzeugt und dringt nicht bis in den Hohlkathodenraum ein, die Erzeugung eines Teilchenstrahls bleibt aus. Es kommt dann zu einem Kurzschluß über dieses Plasma im Erosionskanal des Triggers, wobei sich der Kondensator als elektrische Energiequelle über einen Entladewiderstand und die die Entladung startende Funkenstrecke entlädt. Dieser Fehlerfall ist zu vermeiden, da dabei kein Teilchenstrahl mehr erzeugt wird und der Trigger und der Widerstand thermisch zu stark belastet werden und als Folge davon ausfallen. Weiterhin ist die Erzeugung eines ausreichenden Plasmas zum Zünden der Hauptentladung stark druckabhängig (nur > 1 Pa). Für manche Anwendungen ist es aber notwendig, bei niedrigeren Drucken zu arbeiten. Die Fertigungstoleranzen dieser Trigger sind relativ groß, wodurch sich die Lage der Plasmaquelle im Hohlkathodenraum von Trigger zu Trigger ändert. Dadurch und durch das Material bedingt, ist die Reproduzierbarkeit der Eigenschaften der Plasmaquelle sehr gering.

In IEEE Transactions on Plasmascience, Vol. 23, No. 3, June 1995 berichten A. Görtler et al. über Untersuchungen mit der Triggerung von Hohlkathodenentladungen, d. h. dem Entladungstyp, auf dem die Funktion des Teilchenbeschleunigers basiert. Der Ansatz des Gleitentladungstriggers ist durch vier wesentliche Punkte gekennzeichnet:
- Der Trigger ist in der Hohlkathodenbohrung plaziert. Er sitzt damit an einer Stelle, die bei Hohlkathodenanordnungen besonders starker Erosion ausgesetzt ist.
- Es werden erosionsarme Keramiken als Gleitentladungsmedium, wie Al₂O₃, SiN, TiO₂ und hoch dielektrische Materialien, wie Ba TiO₃, verwendet. Der Arbeitsdruck ist hoch und liegt bei p = 10 Pa.
- Der Triggerkreis und Laststromkreis besitzen unterschiedliche Spannungspegel. Die erforderliche Zündspannung in Druckbereichen unterhalb von p = 1,2 Pa liegt über 15 kV.
- Die Lebensdauer der Gleitentladungstrigger bei p = 50 Pa wird mit maximal 10⁶ Zündvorgängen angegeben.

Bei einer anderen Einrichtung, dem Glimmentladungstrigger (T. Mehr et al., "Trigger Devices for Pseudospark Switches", IEEE Transactions on Plasmascience, Vol. 23, No. 3, June 1995), werden Ladungsträger aus einer kontinuierlich brennenden Glimmentladung in den Hohlkathodenraum injiziert. Diese Methode arbeitet nur bei Gasdrücken von p > 10 Pa und ist daher zur Triggerung eines Teilchenbeschleunigers nicht geeignet.

Der Corona-Plasma-Trigger (L. Ducimetière et al. "Pseudo-Spark Switch Development for the LHC Beam Dumping System", Europ. Org. for Nucl. Research CERN-SL Div., Cern SL/94-51) oder auch der ferroelektrische Trigger (M. Lenentil et al., "Corona-Plasma Triggered Pseudospark Discharges", IEEE Transactions on Plasma Science, Vol. 23, No. 3, June 1995) basieren auf der Elektronenemission aus hochdielektrischen Keramiken. Die Plasmaerzeugung erfolgt nach der Elektronenemission durch Stossionisationseffekte im Hohlkathodenraum bei einem vergleichsweise hohen Druck von p = 60 Pa.

Aus der Notwendigkeit die Standzeiten einer industriellen Versuchsanlage mit 26 Teilchenbeschleunigern zur Materialablation zu erhöhen, wird die Lebensdauer und Zuverlässigkeit der Plasmaquelle von zentraler Bedeutung.

Der Erfindung liegt daher die Aufgabe zugrunde, einen industriell eingesetzten Teilchenbeschleuniger zur Ablation von Material auf einem Substrat mit einer Plasmaquelle zu haben, die sehr robust ist und eine für die Einsatzproblematik ausgezeichnete Langzeitkonstanz hat. Ihr Aufbau muß wegen der geforderten geringen Störanfälligkeit einfach und er muß kostengünstig sein. Sie muß eine hohe Lebensdauer haben, d. h. 10⁷ - 10⁹ Entladungen überstehen, und mit Wiederholfrequenzen bis zu einigen 100 Hz arbeiten.

Die Aufgabe wird durch einen gasgefüllten Teilchenbeschleuniger mit einer gepulst betriebenen Plasmaquelle gemäß den Merkmalen des Anspruchs 1 gelöst.

Die neue Plasmaquelle bzw. der neu entwickelte Gleitentladungstrigger arbeitet in einem Druckbereich von 0,1 ≤ p ≤ 10Pa.

Dort ist die Erzeugung eines ausreichenden Plasmas zur reproduzierbaren und sicheren Generierung eines Teilchenstrahls unabdingbar. Dies kann mit erosionsarmen Keramiken jedoch nur beschränkt erreicht werden. Der Trigger- und Laststromkreis werden von der gleichen Spannungsquelle (bis 20 kV) versorgt. Um ein ausreichendes Plasma zu erzeugen, wird eine stromstarke Entladung über einen Hilfskondensator erzeugt, somit ist es möglich, auch erosionsarme Keramiken als Zündmedien einzusetzen. Die Lebensdauer beträgt 2x10⁷ Entladungen bei einem Arbeitsdruck von 1 Pa, wobei die Erosion mit sinkendem Arbeitsdruck zunimmt. Bei höherem Arbeitsdruck wird sie entsprechend geringer.

Als Isolator zwischen den beiden Zündelektroden wird ein Keramikisolator (10) eingebracht. Bei Drucken in denen der Teilchenbeschleuniger eingesetzt wird, finden auch nach Anlegen eines Triggerpulses (20 kV) keine Entladungen über die Oberfläche statt. Es ist daher notwendig, die Oberfläche des Isolators so vorzubehandeln, damit der Widerstand gegen Oberflächengleitentladungen herabgesetzt wird. Eine dünne Schicht Natron-Wasserglas wird auf die Oberfläche der Keramik aufgebracht, sie unterstützt die Entladung im Anfangsstadium.

Es kann auch ein anders isolierendes und leicht zu verdampfendes Material auf die Keramikoberfläche aufgebracht werden. Während diese Startschicht aufgebraucht wird, erfolgen auch Entladungen über den Keramikisolator selbst, der dadurch an der Oberfläche mit Oxyden verunreinigt wird. Nach Verbrauchen des Natron-Wasserglases ist die Oberfläche des Isolators so verunreinigt, daß Oberflächen Gleitentladungen über die Oberfläche stattfinden können. Im weiteren Betrieb wird dann das Keramikmaterial verdampft und ionisiert.

Der Trigger dient über einen großen Druckbereich (0,1 Pa ≤ p ≤ 10 Pa) als stabile Plasmaquelle. Um höhere Standzeiten zu erreichen, wird ein Emissionsring 7 in den Hohlkathodenraum eingebaut, er dient als Emissionskante für die Hauptentladung des Teilchenbeschleunigers und somit als Schutz der Kathoden des Triggers 8 vor Erosion. Wird die Plasmaquelle vom Potential der Hauptentladung getrennt (Fig. 2), verringert sich die Erosion der Plasmaquelle (Triggerelektroden, Keramikisolator) zusätzlich. Fig. 2 zeigt ein Beispiel für die Ansteuerung einer solchen Plasmaquelle.

Erst die Parallelschaltung des Kondensators 18 vorgegebener Kapazität zu dem Widerstand 17 bringt die idealen Zündbedingungen im Gleitentladungsbereich zwischen Anode 9 und Kathode 8. Dieser Kondensator bildet, wenn die Funkenstrecke 16 durchgezündet hat, zunächst einen Kurzschluß, so daß zwischen Kathode 8 und Anode 9 schlagartig die volle Potentialdifferenz ansteht. Der Start der Gleitentladung ist daher, zeitlich gesehen, extrem jitterarm und alleine auf diese Maßnahme zurückzuführen.

Im Unteranspruch 2 wird die Keramik, die zwischen den beiden koaxialen Elektroden der Plasmaquelle liegt spezifiziert.

Anspruch 3 kennzeichnet die koaxiale Elektrodenanordnung in einer sehr geeigneten und kommerziell günstigen Ausführung, nämlich als Autozündkerze.

Zur Steuerung der Zünddauer und der Zündenergie dient eine spezielle Beschaltung der Triggeranode, sie ist in Anspruch 4 gekennzeichnet.

Die Plasmaquelle ist sehr zuverlässige, zeigt ein gutes Zündverhalten auch bei niedrigen Arbeitsdrucken (< 1 Pa) und hat eine hohe Lebensdauer (mehrere 10⁷ Schuss). Die Ausführung mit dem Zündkerzentrigger läßt Entladefrequenzen bis über 300 Hz ohne Aussetzer zu. Dadurch, daß eine bewährte Technik eingesetzt wird - Zündkerzen sind auf dem Markt erhältlich - kann mit geringfügigen Kosten eine langlebige und zuverlässige Plasmaquelle aufgebaut werden.

Die eingesetzte Plasmaquelle wird im folgenden anhand der Zeichnung näher erläutert. Es zeigt:
- Figur 1: den Zündkerzentrigger mit Potentialtrennung,
- Figur 2: die Ansteuerung des Triggers mit Potentialtrennung und
- Figur 3: die Zündkerzentrigger in Mehrkanalanordnung,
- Figur 4: die Plasmaquelle nach dem Stande der Technik.

Den schematischen, konzentrischen Aufbau des Triggers zeigt der Schnitt in Figur 1. Die Zündkerze besteht aus dem Innenleiter 6, der in der Anode 9 des Triggers endet, dem umgebenden Isolatorrohr 5, das an der Anode 9 mit dem Isolator 10 der Anode 9 zusammenstößt, und dem ummantelnden Gehäuse 3. Die Zündkerze ist modifiziert, sie hat als Kathode 8 das topfförmige Gebilde am Ende der Zündkerze in das Gehäuse 3 eingelassen, so daß die Stirn der Anode 9 und des Isolators 10 sowie der äußere Boden der Kathode 8 eine ebene Stirnfläche bilden. Diese Anordnung sitzt in dem Isolator 4, der die Zündkerze elektrisch von der Hohlkathode 2 trennt. Vor der Stirn der modifizierten Zündkerze sitzt der Emissionsring 7, der dort in die Hohlkathode 2 eingelassen ist. Er ist so dimensioniert, daß seine innen liegende Emissionskante den Gleitentladungsbereich des Triggers frei läßt. Davor befindet sich der Hohlkathodenraum, in den die Kanalfunkenröhre 1 mündet. Die Kanalfunkenröhre ist vakuumdicht über den O-Ring 11 mit der Hohlkathode 2 verbunden.

Die elektrische Beschaltung ist in Figur 2 dargestellt. Über die Schutzdiode 14 und die Induktivität 13 wird der Kondensator 12 von der Hochspannungsquelle aufgeladen. Der Widerstand 15 steuert das Potential, er hält die Anode 9 des Zündkerzentriggers auf dem gleichen Potential wie die Kathode. Nach Erreichen der Ladespannung, die über den Elektrodenabstand der Funkenstrecke 16 eingestellt wird, zündet die Funkenstrecke 16 durch und setzt den Innenleiter 6 des Zündkerzentriggers über den Triggerkondensator 18 auf Massepotential. Durch die Potentialänderung zwischen Anode 9 und Kathode 8 des Triggers, kommt es zum Zünden der Oberflächengleitentladung und Plasmabildung über dem Keramikisolator 10. Dabei bleibt der Funke so lange erhalten, bis die Triggerkapazität 18 aufgeladen ist. Mit Hilfe der Triggerkapazität 18 wird die Zündenergie pro Entladung eingestellt. Die Kathode 8 und der Außenmantel 3 des Zündkerzentriggers haben während der Aufladung gleiches Potential, da sie über die Induktivität 19 und der dazu in Reihe liegenden Diode 20 mit der Hohlkathode gekoppelt sind. Während des Zündens werden über genau diesen Zweig 19, 20 beide voneinander entkoppelt, so daß die Energie vom Kondensator 12 zur Zündung der Hauptentladung nur noch über den Emissionsring 7 geleitet wird. Dadurch verringert sich die Erosion an der Plasmaquelle, nämlich der Triggerelektroden 8, 9 und des Isolators 10, zusätzlich. Nach dem Zünden der Hauptentladung wird die Triggerkapazität 18 über den Widerstand 17 entladen.

Die Mehrkanalanordnung für eine Beschichtungsanlage ist in Figur 3 dargestellt. Jetzt erst hat die jeweilige induktive Entkopplung 13, 14 der Teilchenbeschleuniger (Kanalfunkenquellen) ihren Sinn, nämlich die simultane Aufladung, aber entkoppelte Entladung beim Zünden. Bei gleichartiger Beschaltung und Dimensionierung ist der Jitter zwischen den Entladungen sehr gering, er macht sich bei der Beschichtung qualitativ nicht negativ bemerkbar. Entladefrequenzen von über 100 Hz sind langzeitlich ohne Fehlverhalten durchführbar.

Die Dimensionierung der Bauteile in Figur 2 ist beispielhaft, sie richtet sich nach dem Anwendungsfall und kann daher auch verschieden sein, je nach dem, welches Material wo und wie ablatiert werden soll.

### Bezugszeichenliste

- 1: Kanalfunkenrohr
- 2: Hohlkathode
- 3: Mantel, Gehäuse
- 4: Isolator
- 5: Isolator
- 6: Innenleiter
- 7: Emissionsring
- 8: Kathode
- 9: Anode
- 10: Isolator, Keramik
- 11: O-Ring
- 12: Kondensator Kapazität
- 13: Induktivität
- 14: Diode
- 15: Widerstand
- 16: Funkenstrecke
- 17: Widerstand
- 18: Kondensator Kapazität
- 19: Induktivität
- 20: Diode

## Patentansprüche

1. Gasgefüllter Teilchenbeschleuniger mit einer gepulsten Plasmaquelle, bestehend aus:
einer koaxialen Elektrodenanordnung aus Innenleiter und Außenleiter, die durch ein Dielektrikum, das an seiner freien Stirnfront als Plasmaspender dient, voneinander getrennt sind, wobei die Elektrodenanordnung in einen Hohlkathodenraum ragt, der wiederum in eine Strahlführungskammer, die Kanalfunkenstrecke oder den eigentlichen Teilchenbeschleuniger, mündet, und auf der stirnseitigen Oberfläche die Gleitentladung vom Außen- zum Innenleiter stattfindet,
aus einer elektrischen Beschaltung zum Erzeugen der Hochspannungspotentiale, zum Zünden der Oberflächengleitentladung und zum Beschleunigen der elektrisch geladenen Teilchen, mit folgenden Merkmalen:
der aus der stirnseitigen, koaxialen Elektrodenanordnung (8, 9, 10) bestehende Gleitentladungstrigger ragt an einer erosionsarmen Stelle, dem Rückraum der Hohlkathode, in den Hohlkathodenraum,
das Dielektrikum im Gleitentladungsbereich ist aus einer erosionsarmen Keramik, die an ihrer exponierten Stirnfläche zur Unterstützung der Gleitentladung mit einem erodierenden Gleitentladungsmedium bedeckt ist,
im Hohlkathodenraum vor dem Gleitentladungsgebiet ist koaxial ein Emissionsring (7) mit Emissionskante angebracht, der den Gleitentladungsbereich freiläßt und als Quelle für die Hauptentladung für den Teilchenbeschleuniger dient,
der Triggerkreis und der Laststromkreis für den Teilchenbeschleuniger haben eine gemeinsame Hochspannungsquelle,
die Triggeranode (9) ist über eine Parallelschaltung aus einem elektrischen Widerstand (17) und einem Kondensator (18) mit einer die Entladung bewirkenden Funkenstrecke (16) verbunden und
über die Kapazität des Kondensators (18) ist die Zünddauer der Gleitentladung und die Zündenergie einstellbar.

2. Gasgefüllter Teilchenbeschleuniger mit einer gepulsten Plasmaquelle nach Anspruch 1,
**dadurch gekennzeichnet, daß**
die koaxiale Elektrodenanordnung (8, 9, 10) über eine koaxiale, teilweise dielektrische Positioniereinrichtung und über eine richtungsbeschränkte, induktive Kopplung vom elektrischen Potential der Hauptentladung getrennt ist.

3. Gasgefüllter Teilchenbeschleuniger mit einer gepulsten Plasmaquelle nach Anspruch 1 oder 2,
**dadurch gekennzeichnet, daß**
die erosionsarme Keramik Al₂O₃ oder SiN oder TiO₂ oder das mit herkömmlichen Werkzeugen bearbeitbare Macor oder das hochdielektrische Material BaTiO₃ oder eine sonstige, dafür geeignete Keramik ist.

4. Gasgefüllter Teilchenbeschleuniger mit einer gepulsten, langlebigen Plasmaquelle nach Anspruch 3,
**dadurch gekennzeichnet, daß**
die koaxiale Elektrodenanordnung eine Automobilzündkerze ist, die eine topfartige Triggerelektrode (8) aufgesetzt hat und von der Triggeranode (9) über einen Keramikring (10) mit Startschicht im Gleitentladungsbereich elektrisch getrennt ist.

## Claims

1. Gas-filled particle accelerator with a pulsed plasma source, consisting of:
A coaxial electrode array of an inner conductor and an outer conductor that are separated from each other by a dielectric that serves as a plasma donor at its free front side, with the electrode array protruding into a cylindrical cathode area that opens out into a beam-guiding chamber, the channel spark section or the particle accelerator proper and with the sliding discharge from the outer to the inner conductor taking place on the front surface,
as well as of an electric switching system for the generation of the high-voltage potentials, for igniting the surface sliding discharge, and for accelerating the electrically loaded particles,
with the following characteristic features:
The sliding discharge trigger that consists of the coaxial electrode array (8, 9, 10) on the front side protrudes into the cylindrical cathode area at a point of low erosion, the rear part of the cylindrical cathode,
the dielectric in the sliding discharge area is made of a low-erosion ceramic material, the exposed front surface of which is coated by an eroding sliding discharge medium for promoting sliding discharge,
in the cylindrical cathode area upstream of the sliding discharge zone, an emission ring (7) with an emission edge is installed coaxially, which leaves the sliding discharge area free and serves as a source for the main discharge in the particle accelerator,
the trigger circuit and the load circuit of the particle accelerator have a common high-voltage source,
the trigger anode (9) is connected to the spark section (16) causing the discharge via a parallel circuit of an electric resistor (17) and a capacitor (18), and
the ignition time of sliding discharge and the ignition energy can be adjusted through the capacity of the capacitor (18).

2. Gas-filled particle accelerator with a pulsed plasma source according to Claim 1,
**characterized by**
the coaxial electrode array (8, 9, 10) being separated from the electric potential of main discharge by a coaxial, partly dielectric positioning unit and a direction-limited, inductive coupling.

3. Gas-filled particle accelerator with a pulsed plasma source according to Claim 1 or 2,
**characterized by**
the low-erosion ceramic material being Al₂O₃ or SiN or TiO₂ or Macor that can be processed with conventional tools or the highly dielectric material BaTiO₃ or another ceramic material suited for this purpose.

4. Gas-filled particle accelerator with a pulsed, long-lived plasma source according to Claim 3,
**characterized by**
the coaxial electrode array being an automobile spark plug with a pot-like trigger electrode (8) on top, which is electrically insulated from the trigger anode (9) by a ceramic ring (10) with a starting layer in the sliding discharge area.

## Revendications

1. Accélérateur de particules rempli de gaz, équipé d'une source de plasma et qui consiste en:
un dispositif d'électrodes coaxial à conducteur intérieur et à conducteur extérieur, séparé l'un de l'autre par un diélectrique servant de donneur de plasma sur son côté frontal libre, le dispositif d'électrodes dépassant dans un espace de cathode creuse qui pour sa part débouche sur une chambre de guidage du faisceau, l'éclateur du canal ou l'accélérateur de particules proprement dit, la décharge rampante du conducteur extérieur vers le conducteur intérieur ayant lieu sur la surface côté frontal,
un câblage électrique pour produire les potentiels H.T., pour amorcer la décharge rampante superficielle et pour accélérer les particules chargées électriquement, **caractérisé en ce que**
le tube de décharge rampante composé du dispositif d'électrodes coaxial frontal (8, 9, 10) dépasse dans l'espace de cathode creuse à un endroit peu érosif, l'espace arrière de la cathode creuse,
le diélectrique dans la zone de décharge rampante est constitué d'une céramique peu érosive qui est couverte d'un milieu de décharge rampante érodant, sur sa surface frontale exposée, pour soutenir la décharge rampante,
dans l'espace de cathode creuse devant la zone de décharge rampante, une bague d'émission (7) à arête d'émission est disposée coaxialement qui laisse la zone de décharge rampante libre et qui sert de source de décharge principale à l'accélérateur de particules,
le circuit trigger et le circuit du courant de charge de l'accélérateur de particules possèdent une source H.T. commune, l'anode trigger (9) est connectée à un éclateur à étincelle (16) provoquant la décharge, à travers un couplage en dérivation composé d'une résistance électrique (17) et d'un condensateur (18) et
la durée d'amorçage de la décharge rampante et l'énergie d'amorçage peuvent être réglées par la capacité du condensateur (18).

2. Accélérateur de particules rempli de gaz, équipé d'une source de plasma selon la revendication 1,
**caractérisé en ce que**
le dispositif d'électrodes coaxial (8, 9, 10) est séparé du potentiel électrique de la décharge principale par un dispositif de positionnement coaxial, partiellement diélectrique, et par un couplage à orientation limitée, inductif.

3. Accélérateur de particules rempli de gaz, équipé d'une source de plasma selon l'une quelconque des revendications 1 ou 2,
**caractérisé en ce que**
la céramique peu érosive est Al₂O₃ ou SiN ou TiO₂ ou le macor usinable par des outils classiques ou le matériau BaTiO₃ hautement diélectrique ou toute autre céramique appropriée.

4. Accélérateur de particules rempli de gaz équipé d'une source de plasma de longue vie selon la revendication 3,
**caractérisé en ce que**
le dispositif d'électrodes coaxial est une bougie d'automobile sur laquelle est rapporté une électrode d'amorçage en pot (8) et qui est séparée électriquement de l'anode trigger (9) par une bague céramique (10) à couche d'amorçage dans la zone de décharge rampante.
